# EUROPÄISCHE PATENTSCHRIFT

(11) **EP 0 101 100 B1**
(45) Veröffentlichungstag und Bekanntmachung des Hinweises auf die Patenterteilung: **27.08.1986**
(21) Anmeldenummer: 83200820.5
(22) Anmeldetag: 07.06.1983
(51) Int. Cl.: F42B 39/08

(54) **Gurtglied**
Cartridge belt link
Maillon pour bande de munitions

(30) Priorität: 03.08.1982 CH 4673/82
(43) Veröffentlichungstag der Anmeldung: 22.02.1984
(73) Patentinhaber: Werkzeugmaschinenfabrik Oerlikon-Bührle AG, 8050 Zürich (CH)
(72) Erfinder: Stauffacher, Werner, CH-8307 Effretikon (CH)

## Beschreibung

Die Erfindung betrifft ein Gurtglied für einen Patronengurt, bestehend aus einem Klammerteil und einem Gelenkteil, wobei an je einer Patrone des Patronengurtes der Gelenkteil eines Gurtgliedes und der Klammerteil des benachbarten Gurtgliedes angreifen und die zylindrische Aussenfläche des Gelenkteiles in der zylindrischen Innenfläche des Klammerteiles beim Knicken des Patronengurtes um die Patronenachse schwenkbar geführt ist.

Bei einem bekannten Gurtglied dieser Art (siehe DE-B-21 26 294) weisen sowohl Klammerteil als auch Gelenkteil eine grosse Überdekkung auf, d.h. die Gurtglieder umgreifen die Patrone wesentlich mehr als 180° um zu gewährleisten, dass der Patronengurt bei einer Knickung nicht ungewollt zerfällt. Anderseits behindert eine grosse Überdeckung die Munitionszufuhr zu einer Waffe.

Die Aufgabe, die nun mit der vorliegenden Erfindung gelöst werden soll, besteht in der Schaffung eines Gurtgliedes, bei welchem sowohl Gelenkteil als auch Klammerteil die Patrone nur wenig umgreift, d.h. die Überdeckung klein ist und trotzdem bei starker Knickung des Patronengurtes keine Gefahr besteht, dass der Gurt zerfällt. Das erfindungsgemässe Gurtglied, mit dem die Aufgabe gelöst wird, ist dadurch gekennzeichnet, dass durch Anschläge am Klammerteil und durch Anschläge am Gelenkteil die Verschwenkung des Gelenkteiles gegenüber dem Klammerteil begrenzt ist.

Ein Ausführungsbeispiel des erfindungsgemässen Gurtgliedes ist anhand der beigefügten Zeichnungen im folgenden ausführlich beschrieben. Es zeigt:
Fig. 1 eine Ansicht des Gurtgliedes von oben,
Fig. 2 eine Seitenansicht des in Fig. 1 dargestellten Gurtgliedes,
Fig. 3 einen Schnitt nach Linie 111-111 in Fig. 1
Fig. 4 das Ineinandergreifen von zwei Gurtgliedern.

Gemäss Fig. 1, 2 und 3 besteht das Gurtglied 10 aus einem Klammerteil 11 und einem Gelenkteil 12, welcher federnd in den Klammerteil hineingreift. Beide Teile sind unlösbar miteinander verbunden, wodurch eine begrenzte Gelenkigkeit des Patronengurtes gewährleistet ist, der aus Patronen und solchen Gurtgliedern 10 zusammengesetzt ist. Gemäss Fig. 2 weist der Klammerteil 11 eine Öffnung 13 auf, in welche zwei federnde Haken 14 und 15 des Gelenkteiles 12 hineinragen. Diese Haken 14 und 15 sind in Fig. 3 deutlicher dargestellt. Der Klammerteil 11 weist gemäss Fig. 2 zwei Klammern 16 und 17 auf, welche eine Patrone 18 umklammern (siehe Fig. 4). Der Gelenkteil 12 liegt gemäss Fig. 4 an der Patrone 18 an und weist an seiner zylindrischen Aussenfläche zwei Rippen 19 und 20 auf (Fig. 1), welche in Nuten 21 und 22 an der zylindrischen Innenfläche des Klammerteiles 11 hineinragen.

Das oben beschriebene Gurtglied unterscheidet sich nicht von den bekannten Gurtgliedern. Erfindungsgemäss weist jedoch einerseits der Klammerteil 11 zwei Anschläge 23 und anderseits der Gelenkteil 12 zwei Anschläge 24 auf. Durch diese Anschläge 23 und 24 wird eine Verschiebung des Gelenkteiles 12 gegenüber dem Klammerteil 11 begrenzt, wie aus Fig. 4 ersichtlich ist.

Wie insbesondere aus Fig. 3 und 4 ersichtlich ist, umgreifen sowohl die Klammerteile 11 als auch die Gelenkteile 12 die Patrone 18 um wenig mehr als 180°, wobei der Gelenkteil 12 die Patrone weniger weit umgreift, als der Klammerteil 11. Dadurch ist die Gefahr, dass ein Gurtglied 10 von einer Patrone unbeabsichtigterweise abgestreift wird, wesentlich grösser, wobei insbesondere der Gelenkteil 12, der die Patrone 18 weniger weit umgreift, abgestreift wird. Die Gefahr des ungewollten Abstreifens eines Gurtgliedes 10 von der Patrone 18 wird durch die erwähnten Anschläge 23 und 24 verhindert. Es soll insbesondere verhindert werden, dass beim Biegen oder Knicken des Patronengurtes dieser ungewollt zerfällt. Anderseits ermöglichen es diese Anschläge 23 und 24, die Gurtglieder 10 so auszubilden, dass sie die Patrone 18 weniger weit umgreifen, wodurch das Auskämmen der Patronen 18 aus den Gurtgliedern bei der Zufuhr der Patronen 18 zu einer Feuerwaffe erleichtert wird.

Dank der erfindungsgemässen Ausbildung der Gurtglieder 10 ist es auch möglich, einzelne Gurtabschnitte ohne Hilfe von Werkzeugen zusammenzusetzen. Gemäss Fig. 2 sind zu diesem Zweck ausser den Anschlägen 23 noch abgeschrägte Einlaufkanten 25 vorhanden, welche es beim Zusammensetzen von zwei Gurtabschnitten erleichtern, den Gelenkteil 12 unter den Klammerteil 11 zu schieben.

Gemäss Fig. 1 weist der Klammerteil 11 eine Aussparung 27 auf, welche durch zwei sich in Umfangsrichtung der Patrone 18 erstreckende Kanten 28 begrenzt ist. An den äusseren Enden dieser Kanten 28 sind zwei Nocken 29 vorgesehen, welche die erwähnten Anschläge 23 und die Einlaufkanten 25 bilden.

## Patentansprüche

1. Gurtglied (10) für einen Patronengurt (26), bestehend aus einem Klammerteil (11 ) und einem Gelenkteil (12), wobei an je einer Patrone (18) des Patronengurtes (26) der Gelenkteil (12) eines Gurtgliedes (10) und der Klammerteil (11) des benachbarten Gurtgliedes (10) angreifen und die zylindrische Aussenfläche des Gelenkteiles (12) in der zylindrischen Innenfläche des Klammerteiles (11) beim Knicken des Patronengurtes (26) um die Patronenachse schwenkbar geführt ist, dadurch gekennzeichnet, dass durch Anschläge (23) am Klammerteil (11) und durch Anschläge (24) am Gelenkteil (12) die Verschwenkung des Gelenkteiles (12) gegenüber dem Klammerteil (11) begrenzt ist.

2. Gurtglied nach Anspruch 1, dadurch gekennzeichnet, dass das dem Klammerteil (11) gegenüberliegende, äussere Ende des Gelenkteiles (12) die genannten Anschläge (24) und das dem Gelenkteil (12) gegenüberliegende, äussere Ende des Klammerteiles die genannten Anschläge (23) aufweist, um zu verhindern, dass der Gelenkteil (12) aus dem Klammerteil (11) herausgeschwenkt werden kann.

3. Gurtglied nach Anspruch 2, dadurch gekennzeichnet, dass der Klammerteil (11) eine Aussparung (27) mit sich in Umfangsrichtung der Patrone (18) erstreckenden Kanten (28) und dass an den äusseren Enden dieser Kanten (28) Nocken (29) mit den Anschlägen (23) vorhanden sind.

4. Gurtglied nach Anspruch 2, dadurch gekennzeichnet, dass der Gelenkteil (12) an seinem äusseren Ende eine sich in Achsrichtung der Patrone (18) erstreckende Kante aufweist und dass an dieser Kante zwei Nocken (30) mit den Anschlägen (24) verbunden sind.

5. Gurtglied nach Anspruch 3, dadurch gekennzeichnet, dass an jedem Nocken (29) des Klammerteiles (11) eine Einlaufkante (25) vorhanden ist, um das Zusammensetzen von Gurtabschnitten zu erleichtern, die sich auf der dem Anschlag (23) gegenüberliegenden Seite des Nokkens (29) befindet.

## Revendications

1. Maillon (10) pour une bande de cartouches (26), maillon constitué d'une pièce de serrage (11) et une pièce d'articulation (12), la pièce d'articulation (12) d'un maillon (10) et la pièce de serrage (11) du maillon voisin (10) venant en prise sur chacune des cartouches (18) de la bande de cartouches (26), et la surface extérieure cylindrique de la pièce d'articulation (12) étant guidée, de façon à pouvoir pivoter autour de l'axe de la cartouche lors du pliage de la bande de cartouches (26), sur la surface cylindrique interne de la pièce de serrage (11 ), caractérisé en ce que le pivotement de la pièce d'articulation (12) par rapport à la pièce de serrage (11 ) étant limité par des butées (23) sur la pièce de serrage (11 ) et par des butées (24) sur la pièce d'articulation (12).

2. Maillon selon la revendication 1, caractérisé en ce que l'extrémité extérieure, opposée à la pièce de serrage (11), de la pièce d'articulation (12) comporte les butées (24) précitées, tandis que l'extrémité extérieure, opposée à la pièce d'articulation (12), de la pièce de serrage, comporte les butées (23) précitées, pour empêcher que la pièce d'articulation (12) puisse être basculée hors de la pièce de serrage (11).

3. Maillon selon la revendication 2, caractérisé en ce que la pièce de serrage (11 ) a un évidement (27) avec des bords (28) s'étendant en direction périphérique de la cartouche (18) et que sur les extrémités extérieures de ces bords (28) il y a des saillies (29) avec les butées (23).

4. Maillon selon la revendication 2, caractérisé en ce que la pièce d'articulation (12) comporte à son extrémité extérieure, un bord s'étendant en direction axiale de la cartouche (18) et que deux saillies (30) avec les butées (24) sont reliées à ce bord.

5. Maillon selon la revendication 3, caractérisé en ce que sur chaque saillie (29) de la pièce de serrage (11 ) il y a un bord d'entrée (25) pour faciliter l'assemblage des tronçons de bande, ce bord d'entrée se trouvant sur le côté de la saillie (29) opposé à la butée (23)

## Claims

1. A belt link (10) for use with a cartridge belt (26) composed of a clamp member (11) and of a link member (12), said link member (12) of one belt link (10) and said clamp member (11) of an adjacent belt link (10) cooperating with one another in order to hold a cartridge (18) of said cartridge belt (26), an outer cylindrical surface of said link member (12) of said one belt link (10) being pivotably guided at an inner cylindrical surface of said adjacent belt link (11) when said cartridge belt is buckled about a lengthwise axis of said cartridge (18), characterised in that: stop means (23,24) limiting the pivoting movement of said link member (12) of said one belt link (10) relative to said clamp member (11) of said adjacent belt link (10) when said belt links (10) are assembled to form said cartridge belt (26).

2. The belt link (10) as defined in claim 1, characterised in that the outer end of said link member (12) being located opposite said clamp member (11) of said belt link (10) and containing said stop means (24) thereof and the outer end of said clamp member (11) being located opposite said link member (12) of said belt link (10) and containing said stop means (23) thereof in order to prevent said link member (12) of said one belt link (10) from being pivoted out from said clamp member (11) of said adjacent belt link (10).

3. The belt link (10) as defined in claim 2, characterised in that said claim member (11) is provided with a recess (27) having edges (28) which extend in a circumferential direction of the cartridge belt (26) in such clamp member (11) said edges (28) defining external end portions of the clamp member (11) and said stop means (23) defining cam means (29) formed at said external end portions.

4. The belt link (10) as defined in claim 2, characterised in that the outer end of said link member (12) has an edge which extends in the direction of said lengthwise axis of said cartridge (18) and said stop means (24) of said link member (12) comprising two cams (30) formed at said edge.

5. The belt link (10) as defined in claim 3, characterised in that said cam means (29) of said clamp member (11) comprises an infeed guide edge (25) located at a side of said cam means (29) which is opposite to said stop means (23), in order to facilitate the assembly of said link member (12) of said one belt link (10) and said clamp member (11) of said adjacent belt link (10).
